# EUROPÄISCHE PATENTSCHRIFT

(11) **EP 1 660 707 B1**
(45) Veröffentlichungstag und Bekanntmachung des Hinweises auf die Patenterteilung: **22.08.2007**
(21) Anmeldenummer: 04736394.0
(22) Anmeldetag: 09.06.2004
(51) Int. Cl.: D01H 4/32

(54) **AUFLÖSEWALZE FÜR EINE OFFENEND-SPINNVORRICHTUNG**
OPENING ROLLER FOR AN OPEN-END SPINNING DEVICE
ROULEAU-OUVREUR POUR MACHINE A FILER A FIBRES LIBEREES

(30) Priorität: 23.08.2003 DE 10338842; 23.08.2003 DE 10338901
(43) Veröffentlichungstag der Anmeldung: 31.05.2006
(73) Patentinhaber: Oerlikon Textile GmbH & Co. KG, 41069 Mönchengladbach (DE)
(72) Erfinder: WASSENHOVEN, Heinz-Georg, 41065 Mönchengladbach (DE)
(74) Vertreter: Hamann, Arndt
(86) Internationale Anmeldenummer: PCT/EP2004/006210
(87) Internationale Veröffentlichungsnummer: WO 2005/121421

(56) Entgegenhaltungen:
- EP-A- 1 188 850
- DE-A- 2 441 846
- US-A- 4 296 527
- US-A- 4 679 390

## Beschreibung

Die Erfindung betrifft eine Auflösewalze für eine Offenend-Spinnvorrichtung gemäß dem Oberbegriff des Anspruches 1.

Im Zusammenhang mit Offenend-Spinnvorrichtungen, beispielsweise von Rotorspinnmaschinen, sind Auflösewalzen in verschiedenen Ausführungsformen bekannt.

In der DE 35 43 428 A1 ist zum Beispiel eine Auflösewalze beschrieben, die einen rückseitigen Lagerschaft aufweist und mit diesem Lagerschaft in der Lagerkonsole eines Auflösewalzengehäuses gelagert ist.

Der Lagerschaft verfügt endseitig über einen sogenannten Antriebswirtel, der durch einen maschinenlangen Tangentialriemen beaufschlagt wird und über eine Welle mit dem Grundkörper der Auflösewalze verbunden ist.

Auf dem drehbar gelagerten Grundkörper der Auflösewalze ist auswechselbar ein sogenannter Garniturring festgelegt.

Zum Wechseln des Garniturringes kann die Auflösewalze vom Tangentialriemen abgeklappt und anschließend nach vorne aus dem Auflösewalzengehäuse ausgebaut werden.

Des weiteren sind beispielsweise durch die DE 40 36 017 A1 oder die DE 100 54 697 A1 auch Auflösewalzen bekannt, die einzelmotorisch angetrieben werden.

Das heißt, die als Außenläufer ausgebildeten Antriebe dieser Auflösewalzen sind mit ihrem Stator am Auflösewalzengehäuse festgelegt und über Elektroleitungen an die Energieversorgung der Textilmaschine angeschlossen.

Auf dem Rotor dieses Außenläufers ist ebenfalls auswechselbar ein Garniturring angeordnet.

Nachteilig bei diesen einzelmotorisch angetriebenen Auflösewalzen ist allerdings, dass zum Wechseln des Garniturringes auch der Antrieb der Auflösewalze mit ausgebaut werden muß und dabei Elektroleitungen beziehungsweise entsprechende Steckverbindungen getrennt werden müssen.

Diese Steckverbindungen müssen beim Wiedereinbau der Auflösewalze dann wieder sorgfältig zusammengefügt werden.

Der Ein- und Ausbau derartiger Auflösewalzen gestaltet sich daher relativ umständlich und ist zeitaufwendig.

Schließlich ist in der DE 196 50 597 A1 eine Offenend-Spinnvorrichtung beschrieben, deren Auflösewalze mit ihrem Lagerschaft in der Lagerkonsole eines Auflösewalzengehäuses gelagert ist und einen als Außenläufer ausgebildeten Einzelantrieb aufweist.

Am Lagerschaft dieser Auflösewalze ist endseitig ein Wirtel angeordnet, der durch ein Bremselement beaufschlagt werden kann.

Die bekannte Auflösewalze ist durch einen Federdraht, der in eine Ringnut ihres Lagerschaftes faßt, in der Lagerkonsole festgelegt.

Des weiteren ist eine Ver- und Entriegelungseinrichtung vorhanden, die durch einen vor dem Auflösewalzengehäuse angeordneten Knebel betätigt werden kann, der über eine Welle mit rückwärtigen Schaltkulissen verbunden ist.

Das heißt, mittels des Knebels können Schaltkulissen, die verschiedene Schaltflächen aufweisen, so gedreht werden, daß die Bremse auf den Wirtel aufgedrückt und gleichzeitig die Stromversorgung des Auflösewalzenantriebes unterbrochen wird. In einer weiteren Schaltstellung kann dann die Arretierung des Lagerschaftes der Auflösewalze in der Lagerkonsole gelöst und die Bremse wieder freigegeben werden.

Auch bei dieser bekannten Auflösewalze müssen beim Aus- und Einbau der Auflösewalze, wie vorstehend beschrieben, zunächst mühsam und zeitraubend Steckkontakte gelöst und später wieder zusammengefügt werden.

Die EP 1 188 850 A2 beschreibt eine Offenend-Spinnvorrichtung mit einem am Maschinengrundrahmen einer Textilmaschine angeordneten, stationären Spinnboxgehäuse zur Lagerung eines mit hoher Drehzahl in einem unterdruckbeaufschlagbaren Rotorgehäuse umlaufenden Spinnrotors, einer über eine Linearführung an das Spinnboxgehäuse angeschlossenen Faserband-Auflöseeinheit sowie einem Deckelelement zum Verschließen des Rotorgehäuses, die Faserband-Auflöseeinheit bei Bedarf leicht lösbar, an eine Anschlußkonsole der Linearführung angeschlossen ist, wo innerhalb der Faserband-Auflöseeinheit eine einzelmotorisch antreibbare Auflösewalze angeordnet ist.

Ausgehend vom vorgenannten Stand der Technik liegt der Erfindung die Aufgabe zugrunde, eine Auflösewalze zu schaffen, die einzelmotorisch angetrieben ist, aber, zum Beispiel zum Wechseln ihres Garniturringes, problemlos und sicher aus ihrer Lagerkonsole am Auflösewalzengehäuse ein- und ausgebaut werden kann.

Diese Aufgabe wird erfindungsgemäß durch eine Auflösewalze gelöst, die Merkmale aufweist, wie sie im Kennzeichen des Anspruchs 1 beschrieben sind.

Vorteilhafte Ausführungsformen der Erfindung sind in den Unteransprüchen beschrieben.

Die erfindungsgemäße Ausbildung einer Auflösewalze mit einer Kontaktspureinrichtung im Bereich ihres Lagerschaftes, die mit Kontaktschuhen bzw. -stiften korrespondiert, hat insbesondere den Vorteil, dass, obwohl eine einzelmotorisch angetriebene Auflösewalze zum Einsatz kommt, bei einem Ausbau der Auflösewalze, wie er beispielsweise im Zusammenhang mit dem Auswechseln des Garniturringes notwendig ist, keinerlei elektrische Steckkontakte oder dergleichen gelöst und beim anschließenden Einbau wieder zusammengefügt werden müssen. Durch die erfindungsgemäße Kontaktspureinrichtung ist vielmehr gewährleistet, dass der Antrieb der Auflösewalze bei deren Ausbau problemlos von der Energieversorgung der betreffenden Textilmaschine abgekoppelt und beim Einbau ebenso einfach wieder angekoppelt werden kann.

Wie im Anspruch 2 dargelegt, weist die Kontaktspureinrichtung in vorteilhafter Ausführungsform mehrere, galvanisch getrennte Kontaktspuren auf.

Aufgrund der Mehrzahl der galvanisch getrennt angeordneten Kontaktspuren ist es in Verbindung mit entsprechenden Kontaktschuhen bzw. -stiften möglich, über die Kontaktspureinrichtung sowohl elektrische Energie an den Antrieb zu übertragen als auch Signale der Steuerelektronik an den Antrieb zu.übermitteln (Anspruch 5).

Wie im Anspruch 3 beschrieben, weist die Kontaktspureinrichtung vorteilhafterweise im Bereich des freien Endes des Lagerschaftes der Auflösewalze eine Kontaktzone auf, in der die Kontaktspuren ringförmig ausgebildet sind.

Das heißt, die Kontaktspuren umfassen den Lagerschaft der Auflösewalze im Bereich der Kontaktzone vollständig.

In Verbindung mit entsprechenden, stationären Kontaktschuhen bzw. -stiften ist durch eine solche Ausbildung sichergestellt, dass, unabhängig von der jeweiligen Winkelstellung der Auflösewalze, nach deren Einbau stets ein vorschriftsmäßiger Kontakt zwischen den Kontaktschuhen bzw. -stiften und den Kontaktspuren gewährleistet und damit eine sichere Energie- und Signalversorgung sichergestellt ist.

Wie im Anspruch 4 dargelegt, ist in bevorzugter Ausführungsform außerdem vorgesehen, die Kontaktspureinrichtung in oder an einem Kunststoffkörper anzuordnen, der beispielsweise durch eine Clipsverbindung am Lagerschaft der Auflösewalze festlegbar ist.

Die relativ empfindliche Kontaktspureinrichtung ist dadurch weitestgehend gegen äußere mechanische Einflüsse geschützt.

Gemäß Anspruch 6 ist des weiteren vorgesehen, dass die Kontaktspureinrichtung im eingebauten Zustand der Auflösewalze so in ein Kontaktschuhgehäuse ragt, dass die Kontaktspuren vorschriftsmäßig mit zugehörigen Kontaktschuhen bzw. -stiften korrespondieren und damit eine zuverlässige Energie- und Signalversorgung des Auflösewalzenantriebes gewährleisten.

Wie im Anspruch 7 dargelegt, ist es bei Bedarf problemlos möglich, das Kontaktschuhgehäuse durch eine einfache radiale Verlagerung aus einer ersten Betriebsstellung in der die Kontaktschuhe bzw. -stifte in Eingriff mit den zugehörigen Kontaktspuren sind, in eine zweite Betriebsstellung zu überführen, in der die Kontaktschuhe bzw. -stifte außer Eingriff mit den zugehörigen Kontaktspuren sind und damit der Antrieb der Auflösewalze stromlos geschaltet ist.

Das heißt, in der ersten Betriebsstellung ist ein ordnungsgemäßer Betrieb der Auflösewalze möglich, während in der zweiten Betriebsstellung die Auflösewalze problemlos nach vorne aus dem Auflösewalzengehäuse genommen werden und zum Beispiel durch eine neue oder eine überholte, beispielsweise mit einem neuen Garniturring versehene Auflösewalze ersetzt werden kann.

Im Zuge des Ein- und Ausbaus der Auflösewalze müssen dabei keinerlei elektrische Steckkontakte oder dergleichen gelöst und wieder zusammengefügt werden.

Die Ausbildung gemäß der Ansprüche 6 und 7 stellt folglich nicht nur sicher, dass während des Spinnbetriebes stets eine sichere elektrische Verbindung zum Auflösewalzenantrieb besteht, sondern gewährleistet auch, dass im Bedarfsfall der Antrieb der Auflösewalze zuverlässig von der Energieversorgung getrennt wird.

In vorteilhafter Ausführungsform ist das Kontaktschuhgehäuse, wie im Anspruch 8 beschrieben, an einem Federelement, vorzugsweise einer Blattfeder, festgelegt.

Das Federelement liegt dabei endseitig mit Vorspannung an einer drehbar gelagerten Schaltkontur an, die mehrere, unterschiedlich hohe Schaltflächen aufweist.

Das heißt, durch einfaches Verschwenken der Schaltkontur kann das Kontaktschuhgehäuse radial zum Lagerschaft der Auflösewalze und damit zu den zugehörigen Kontaktspuren verlagert werden.

Wie in den Ansprüchen 9 und 10 dargelegt, ist die Schaltkontur vorteilhafterweise über einen Knebel betätigbar, der, gut zugängig, im Bereich des Auflösewalzengehäuses angeordnet ist. Die gute Zugängigkeit des Knebels ermöglicht dem Bedienpersonal ein leichtes und schnelles Einstellen der gewünschten Betriebsstellung des Kontaktschuhgehäuses.

Da über die Schaltkontur neben dem Kontaktschuhgehäuse gleichzeitig auch ein Fixierelement einer Ver- und Entriegelungseinrichtung angesteuert wird, ist bei Bedarf ein problemloser, völlig unkomplizierter Wechsel der Auflösewalze möglich.

Vorzugsweise weist die Ver- und Entriegelungseinrichtung als Fixierelement eine Stabfeder auf, die in einer ersten Betriebsstellung in einen am Lagerschaft der Auflösewalze festgelegten Arretierungsring eingefedert ist (Anspruch 11). Die Stabfeder sichert durch mechanische Beaufschlagung den Lagerschaft der Auflösewalze nicht nur gegen eine Verschiebung in axialer Richtung, sondern verhindert auch, dass sich der Lagerschaft unter dem Einfluß des Drehmomentes des Auflösewalzenantriebes drehen kann.

Um zu verhindern, dass die Ver- und Entriegelungseinrichtung der Auflösewalze versehentlich gelöst wird bzw. das Kontaktschuhgehäuse während des Spinnbetriebes unbeabsichtigt in die vorbeschriebene zweite Betriebsstellung verlagert wird, weist die Offenend-Spinnvorrichtung einen stationären Anschlag auf (Anspruch 12).

Dieser stationäre Anschlag überfaßt bei geschlossener Spinnvorrichtung die auf der Schaltkontur aufliegende Blattfeder, die das Kontaktschuhgehäuse trägt.

Das heißt, durch den stationären Anschlag wird verhindert, dass der Knebel verschwenkt und damit das Kontaktschuhgehäuse und das Fixierelement in eine Betriebsstellung überführt werden können, in der ein vorschriftsmäßiger Betrieb der Auflösewalze nicht mehr gewährleistet ist.

Der stationäre Anschlag verhindert außerdem, daß die Spinnvorrichtung geschlossen werden kann, wenn die Schaltkontur in einer Betriebsstellung steht, in der weder die Kontaktschuhe an den Kontaktspuren anliegen noch die Ver- und Entriegelungseinrichtung den Lagerschaft der Auflösewalze arretiert.

Wie im Anspruch 13 beschrieben, kann die Kontaktspureinrichtung beispielsweise aus einer Leiterfolie gefertigt werden, die nach dem Ausstanzen vorzugsweise auf einem Kunststoff-Stützkörper festgelegt wird.

Der Kunststoffkörper wird dann mittels einer geeigneten Anschlussmechanik, zum Beispiel über eine Clipsverbindung, am Lagerschaft der Auflösewalze festgelegt.

Das heißt, der mit einer Leiterfolie ausgestattete Stützkörper ist über die Clipsverbindung sowie ein entsprechendes Widerlager zuverlässig an den Lagerschaft der Auflösewalze angeschlossen.

Die Erfindung wird nachfolgend anhand eines in den Zeichnungen dargestellten Ausführungsbeispieles näher erläutert.

Es zeigt:
- Fig. 1:: schematisch eine Offenend-Spinnvorrichtung mit einer einzelmotorisch antreibbaren Auflösewalze, deren Energieversorgung über eine entkoppelbare Kontaktspureinrichtung aufweist,
- Fig. 2:: eine einzelmotorisch angetriebene, in einer Lagerkonsole eines Auflösewalzengehäuses festgelegte Auflösewalze mit einer Kontaktspureinrichtung sowie einem schwenkbar gelagerten Kontaktschuhgehäuse in einem größeren Maßstab, teilweise im Schnitt,
- Fig. 3:: das die Kontaktspureinrichtung der Auflösewalze umgebende Kontaktschuhgehäuse gemäß Blickrichtung Pfeil X der Figur 1, in einer ersten Betriebsstellung,
- Fig. 4:: das Kontaktschuhgehäuse gemäß Figur 3, in einer zweiten Betriebsstellung,
- Fig. 5:: eine einzelmotorisch angetriebene Auflösewalze mit einer Kontaktspureinrichtung im Detail,
- Fig. 6:: eine beispielsweise mittels Leiterfolie hergestellte Kontaktspureinrichtung vor ihrem Anbau an den Lagerschaft der Auflösewalze.

Die Figur 1 zeigt eine der zahlreichen Offenend-Spinnvorrichtungen 1 einer Offenend-Rotorspinnmaschine.

Solche Offenend-Spinnvorrichtungen 1 sind im Prinzip bekannt und beispielsweise in der DE 196 50 597 A1 relativ ausführlich beschrieben.

Wie bekannt, verfügen derartige Offenend-Spinnvorrichtungen 1 über einen Spinnrotor 2, dessen Rotortasse 4 während des Spinnbetriebes mit hoher Drehzahl in einem Rotorgehäuse 5 umläuft.

Das Rotorgehäuse 5, das während des Spinnbetriebes nach vorne durch ein Deckelelement 8 verschlossen ist, ist über eine Pneumatikleitung 6 an eine Unterdruckquelle 7 angeschlossen, die den zum Spinnen notwendigen Unterdruck im Rotorgehäuse 5 bereitstellt.

Der Spinnrotor 2 ist durch einen elektromotorischen Einzelantrieb 3, der beispielsweise über Elektroleitungen 20 an die Energieversorgung 27 der betreffenden Textilmaschine angeschlossen ist, definiert antreibbar.

Der elektromagnetische Einzelantrieb 3 ist zu diesem Zweck zusätzlich über wenigstens eine Signalleitung 24 mit einer zugehörigen Steuerelektronik 23 verbunden.

Das Deckelelement 8, das das Rotorgehäuse 5 während des Spinnbetriebes verschließt, ist um eine Schwenkachse 16 begrenzt drehbar gelagert, so daß der stillstehende Spinnrotor 4 bei Bedarf zugängig ist.

In Höhe des Spinnrotors 2 ist in das Deckelelement 8 außerdem, auswechselbar, ein sogenannter Kanalplattenadapter 9 eingelassen, an den sich ein Fadenabzugsröhrchen 10 anschließt.

Des weiteren weist das Deckelelement 8, wie üblich, ein Auflösewalzengehäuse 11 auf, in dem eine Auflösewalze 12 rotiert, die mit ihrem Lagerschaft 17 in einer rückseitigen Lagerkonsole 14 des Auflösewalzengehäuses 11 festgelegt ist und dabei durch eine Ver- und Entriegelungseinrichtung 26 gesichert wird.

Die Ver- und Entriegelungseinrichtung 26 besteht aus einem Federelement 32, vorzugsweise einer Stabfeder, das in einen am Lagerschaft 17 der Auflösewalze 12 angeordneten Arretierungsring 33 einfedert.

Wie insbesondere aus den Figuren 2 und 5 ersichtlich, wird die Auflösewalze 12 durch einen elektromotorischen Einzelantrieb 28, der als Außenläufer ausgebildet ist, angetrieben und weist zur leicht lösbaren Ankoppelung an eine Energie- und Signaleinrichtung 27 der Offenend-Rotorspinnmaschine im Endbereich ihres Lagerschaftes 17 eine Kontaktspureinrichtung 18 auf.

Die Kontaktspureinrichtung 18 besteht dabei aus mehreren galvanisch getrennten Kontaktspuren 19, die im Endbereich des Lagerschaftes 17 ringförmig ausgebildet sind.

Die ringförmigen Kontaktspuren 19 korrespondieren im Bereich einer Kontaktzone 52 mit bestrombaren Kontaktschuhen bzw. - stiften 21, die über Elektroleitungen 25 an die Energie- und Signaleinrichtung 27 der Offenend-Rotorspinnmaschine bzw. über eine Signalleitung 22 an eine Steuereinrichtung angeschlossen sind.

Die Kontaktschuhe 21 sind dabei geschützt in einem Kontaktschuhgehäuse 50 angeordnet, das, wie später näher erläutert, radial zum Lagerschaft 17 der Auflösewalze 12 verschiebbar gelagert ist.

Das heißt, das Kontaktschuhgehäuse 50 ist, wie insbesondere aus den Figuren 3 und 4 ersichtlich, über ein Federelement 35, vorzugsweise eine Blattfeder, am Gehäuse eines Antriebes 36 des Faserbandeinzugszylinders 13 begrenzt beweglich festgelegt.

Sowohl die das Kontaktschuhgehäuse 50 tragende Blattfeder 35 als auch die als Fixierelement der Ver- und Entriegelungseinrichtung 26 dienende Stabfeder 32 liegen dabei an Schaltflächen 30A bis 30D einer Schaltkontur 29 an, die durch einen im Bereich des Auflösewalzengehäuses 11 angeordneten Knebel 31 definiert verschwenkt werden kann.

Das heißt, durch den Knebel 31 ist definiert entweder eine erste Betriebsstellung A (Spinnbetrieb) oder eine zweite Betriebsstellung B (Montageeinstellung) einstellbar.

Wie in Figur 1 des weiteren angedeutet, ist an der Offenend-Spinnvorrichtung 1 außerdem ein stationärer Anschlag 34 vorgesehen, der bei geschlossener Spinnvorrichtung das Federelement 35 überfaßt und dadurch verhindert, daß die Schaltkontur 29 mittels des Knebels 31 aus der Betriebsstellung A in die Betriebsstellung B umgeschaltet werden kann.

Die in Figuren 2 und 5 etwa im Originalmaßstab dargestellte Auflösewalze 12 weist sowohl feststehende als auch rotierbare Bauteile auf.

Zu den feststehenden Bauteilen zählen dabei der Lagerschaft 17 mit der Kontaktspureinrichtung 18 sowie die Statorwicklung 39 des Auflösewalzenantriebes 28.

Der Grundkörper 40 der Auflösewalze 12, der mit seinen an der Innenseite angeordneten Permanentmagneten 41 den Rotor des Auflösewalzenantriebes 28 bildet ist über Wälzlager 44 beziehungsweise 45 rotierbar auf dem Lagerschaft 17 der Auflösewalze 12 abgestützt.

Auf dem Grundkörper 41 ist, wie bekannt, ein auswechselbarer Garniturring 42 angeordnet, der durch eine sogenannte Bordscheibe 43 gesichert ist.

Wie in Figur 2 dargestellt, ragt der hintere Bereich des feststehenden Lagerschaftes 17, der ringförmige Kontaktspuren 19 aufweist,
in eine Bohrung 51 eines ebenfalls nicht rotierbar gelagerten Kontaktschuhgehäuses 50.

An den ringförmigen Kontaktspuren 19 liegen in der Betriebstellung A im Kontaktschuhgehäuse 50 angeordnete Kontaktschuhe bzw. -stifte 21 an, die ihrerseits über Elektroleitungen 25 an die Energieversorgung 27 der Textilmaschine sowie eine (nicht dargestellte) Steuereinrichtung angeschlossen sind.

Die Bohrung 51 des Kontaktschuhgehäuses 50 ist dabei so ausgebildet, daß bei Bedarf eine radiale Verlagerung des Kontaktschuhgehäuses 50 bezüglich des Lagerschaftes 17 der Auflösewalze 12 möglich ist.

Wie vorstehend bereits angedeutet und insbesondere aus den Figuren 3 und 4 ersichtlich, ist das Kontaktschuhgehäuse 50 über Schraubenbolzen 38 an einem Federelement, vorzugsweise einer Blattfeder 35, festgelegt, die ihrerseits über Schraubenbolzen 37 am Gehäuse des Antriebes 36 für den Faserbandeinzugszylinder 13 befestigt ist.

Die im Ausführungsbeispiel zweimal abgewinkelte Blattfeder 35 liegt mit ihrem freien Ende auf einer Schaltkontur 29, die mittels eines Knebels 31 zwischen einer ersten Betriebsstellung A (Spinnbetrieb) und einer zweiten Betriebsstellung B (Montagestellung) eingestellt werden kann. An der Schaltkontur 29, die über vier Schaltflächen 30A, 30B, 30C und 30D verfügt, die jeweils unterschiedliche Abstände zur Drehachse 46 der Schaltkontur 29 aufweisen, liegt außerdem eine Stabfeder 32 der Ver- und Entriegelungseinrichtung 26 an, die über einen Arretierungsring 33 den Lagerschaft 17 der Auflösewalze 12 in der Lagerkonsole 14 fixiert.

Wie in Fig.6 angedeutet, besteht die Kontaktspureinrichtung 18 im wesentlichen aus einem Kunststoff-Stützkörper 48, auf bzw. in dem die galvanisch getrennten Kontaktspuren 19 angeordnet sind, die beispielsweise aus einer Leiterfolie gefertigt sind. Die Kontaktspuren 19 sind dabei im Bereich der Kontaktzone 52 ringförmig ausgebildet und korrespondieren in diesem Bereich mit entsprechenden Kontaktschuhen bzw. -stiften 21 im Kontaktschuhgehäuse 50 (siehe Fig.2).

Auf der der Kontaktzone 52 entgegengesetzten Seite enden die Kontaktspuren 19 in Steckkontakten 46, die in entsprechende Aufnahmen 47 der Statorwicklung 39 des Auflösewalzenantriebes 28 fassen.

Wie vorstehend angedeutet, sind die Kontaktspuren 19 der Kontaktspureinrichtung 18 beispielsweise aus einer vergoldeten Leiterfolie gefertigt, die nach dem Ausstanzen, z.B. durch Kleben, auf dem Stützkörper 48 befestigt wird.

### Funktion der Einrichtung:

Während des Spinnbetriebes ist das unterdruckbeaufschlagte Rotorgehäuse 5 durch das Deckelelement 8 fest verschlossen und dabei so verriegelt, dass es nicht unbeabsichtigt geöffnet werden kann.

Die Blattfeder 35, die das Kontaktschuhgehäuse 50 trägt, ist dabei so unter einem stationären Anschlag 34 positioniert, dass der Knebel 31 nicht verschwenkt werden kann.

Während des Spinnbetriebes wird der in der Offenend-Spinnvorrichtung 1 produzierte Faden über das Fadenabzugsröhrchen 10 abgezogen und dabei ständig durch eine (nicht dargestellte) Sensoreinrichtung überwacht.

Wenn es zu einem Fadenbruch kommt, der durch die Sensoreinrichtung sofort detektiert wird, sorgt die Sensoreinrichtung dafür, dass die rotierenden Funktionsorgane der Offenend-Spinnvorrichtung 1 sofort abgebremst beziehungsweise abgeschaltet werden.

Das heißt, der Antrieb 3 des Spinnrotors 2 und der Antrieb 28 der Auflösewalze 12 werden mit einem Bremsstrom beaufschlagt und in den Stillstand abgebremst, außerdem wird der Antrieb 36 für den Faserbandeinzugszylinder stromlos geschaltet.

Die Offenend-Spinnvorrichtung 1 kann dabei erst dann geöffnet werden, wenn der Spinnrotor 4 nahezu steht.

Das heißt, das Deckelelement 8 kann nur bei stillstehenden Spinnorganen um die Schwenkachse 16 nach unten geklappt werden.

Wie vorstehend bereits angedeutet, steht der Knebel 31, über den das Kontaktschuhgehäuse 50 sowie die Ver- und Entriegelungseinrichtung 26 verschwenkt werden können, während des Spinnbetriebes in einer ersten Betriebsstellung A (Figur 3), in der sich die Blattfeder 35 auf der Schaltfläche 30A der Schaltkontur 29 abstützt und die Stabfeder 32 der Ver- und Entriegelungseinrichtung 26 an der Stützfläche 30C anliegt.

In der Betriebsstellung A ist das Kontaktschuhgehäuse 50 so weit angehoben, daß die Kontaktschuhe 21 sicher an den ringförmigen Kontaktspuren 19 im Endbereich des Lagerschaftes 17 der Auflösewalze 12 anliegen und damit die Übertragung von elektrischer Energie und/oder von Steuersignalen an den Antrieb 28 der Auflösewalze 12 ermöglichen.

Des weiteren ist in der Betriebsstellung A die Stabfeder 32 in einen Arretierungsring 33 am Lagerschaftes 17 der Auflösewalze 12 eingefedert und arretiert damit die Auflösewalze 12 in der Lagerkonsole 14.

Beim Öffnen der Spinnvorrichtung, d.h., beim Herunterklappen des Deckelelementes 8 um die Schwenkachse 16 wird die Blattfeder 35 aus dem Wirkungsbereich des Anschlages 34 genommen, so dass der Knebel 31 jetzt von der Betriebsstellung A in die Betriebsstellung B (Figur 4) umgelegt werden kann.

Die Blattfeder 35 kommt dabei auf der Schaltfläche 30B der Schaltkontur 29 zur Anlage, die einen geringeren Abstand zur Drehachse der Schaltkontur 29 aufweist als die Schaltfläche 30A.

Die Blattfeder 35 und damit auch das Kontaktschuhgehäuse 50 werden dadurch so weit abgesenkt, daß die Kontaktschuhe 21 außer Eingriff mit den Kontaktspuren 19 der Kontaktspureinrichtung 18 am Lagerschaft 17 der Auflösewalze 12 kommen.

Beim Verschwenken des Knebels 31 und damit der Schaltkontur 29 wird gleichzeitig die Schaltfläche 30D unter die Stabfeder 32 geschwenkt.

Da der Abstand der Schaltfläche 30D zur Drehachse der Schaltkontur 29 größer ist als der Abstand der Schaltfläche 30C wird die Stabfeder 32 nach unten gedrückt und gleitet dabei aus der Ausnehmung des am Lagerschaftes 17 der Auflösewalze 12 festgelegten Arretierungsring 33.

Die Auflösewalze 12 kann jetzt problemlos nach vorne aus dem Auflösewalzengehäuse 11 ausgebaut und durch eine neue oder eine reparierte, zum Beispiel mit einem neuen Garniturring 42 versehene Auflösewalze 12 ersetzt werden.

Der Einbau der neuen bzw. reparierte Auflösewalze 12 ist ebenso einfach wie der vorbeschriebene Ausbau der Auflösewalze 12, er erfolgt lediglich in umgekehrter Reihenfolge.

## Patentansprüche

1. Auflösewalze für eine Offenend-Spinnvorrichtung einer Textilmaschine, die mit einem rückseitigen Lagerschaft leicht lösbar in einer Lagerkonsole eines Auflösewalzengehäuses festlegbar ist und einen als Außenläufer ausgebildeten einzelmotorischen Antrieb aufweist,
**dadurch gekennzeichnet,**
**dass** im Bereich des Lagerschaftes (17) der Auflösewalze (12) eine Kontaktspureinrichtung (18) angeordnet ist, die mit Kontaktschuhen bzw. -stiften (21) korrespondiert, welche an eine Energieversorgung (27) einer zugehörigen Textilmaschine angeschlossen sind.

2. Auflösewalze nach Anspruch 1, **dadurch gekennzeichnet, dass** die Kontaktspureinrichtung (18) mehrere, galvanisch getrennte Kontaktspuren (19) aufweist.

3. Auflösewalze nach Anspruch 1, **dadurch gekennzeichnet, dass** die Kontaktspureinrichtung (18) eine, vorzugsweise im Bereich des freien Endes des Lagerschaftes (17) der Auflösewalze (12) angeordnete Kontaktzone (20) aufweist, in der die Kontaktspuren (19) ringförmig angeordnet sind.

4. Auflösewalze nach Anspruch 1, **dadurch gekennzeichnet, dass** die Kontaktspureinrichtung (18) an bzw. in einem Kunststoffkörper (48) angeordnet ist.

5. Auflösewalze nach Anspruch 1, **dadurch gekennzeichnet, dass** die Kontaktspureinrichtung (18) in Verbindung mit den Kontaktschuhen bzw. -stiften (21) sowohl für eine Übertragung von elektrischer Antriebsenergie als auch für eine Übertragung von Steuersignalen konzipiert ist.

6. Auflösewalze nach Anspruch 2, **dadurch gekennzeichnet,**
**dass** die Kontaktspureinrichtung (18) im eingebauten Zustand der Auflösewalze (12) derart in ein Kontaktschuhgehäuse (50) ragt, dass die Kontaktspuren (19) mit Kontaktschuhen bzw. -stiften (21) korrespondieren, die geschützt innerhalb des Kontaktschuhgehäuses (50) angeordnet sind.

7. Auflösewalze nach Anspruch 6, **dadurch gekennzeichnet,**
**dass** das Kontaktschuhgehäuse (50) bezüglich des Lagerschaftes (17) der Auflösewalze (12) radial verschiebbar gelagert ist und aus einer ersten Betriebsstellung (A), in der die Kontaktschuhe bzw. -stifte (21) in Kontakt mit den Kontaktspuren (19) stehen,
in eine zweite Betriebsstellung (B) überführbar ist, in der die Kontaktschuhe bzw. -stifte (21) außer Kontakt mit den Kontaktspuren (19) stehen.

8. Auflösewalze nach Anspruch 6, **dadurch gekennzeichnet, dass** das Kontaktschuhgehäuse (50) an einem, vorzugsweise als Blattfeder ausgebildeten Federelement (35) festgelegt ist, das mit Vorspannung an einer drehbar gelagerten Schaltkontur (29) anliegt, die mehrere, unterschiedlich hohe Schaltflächen (30A, 30B, 30C, 30D) aufweist.

9. Auflösewalze nach Anspruch 8, **dadurch gekennzeichnet, dass** im Bereich des Auflösewalzengehäuses (11) ein Knebel (31) angeordnet ist, der ein Schwenken der Schaltkontur (29) aus der Betriebsstellung (A) in eine Betriebsstellung (B) ermöglicht, in der die Kontaktschuhe bzw. -stifte (21) von den Kontaktspuren (19) abgehoben sind und ein Fixierelement (32) einer Ver- und Entriegelungseinrichtung (26) außer Eingriff mit einem Arretierungsring (33) am Lagerschaft (17) der Auflösewalze (12) steht.

10. Auflösewalze nach Anspruch 8, **dadurch gekennzeichnet, dass** die Schaltkontur (29) so ausgebildet ist, dass gleichzeitig das Kontaktschuhgehäuse (50) und das Fixierelement (32) durch korrespondierende Schaltflächen (30A, 30C; 30B, 30D) verlagerbar sind.

11. Auflösewalze nach Anspruch 10, **dadurch gekennzeichnet, dass** das Fixierelement (32) der Ver- und Entriegelungseinrichtung (26) als Stabfeder ausgebildet ist, die in der Betriebsstellung (A) in dem Arretierungsring (33) am Lagerschaft (17) der Auflösewalze (12) liegt und die Auflösewalze (12) in der Lagerkonsole (14) sowohl axial fixiert, als auch gegen Drehung sichert.

12. Auflösewalze nach Anspruch 8, **dadurch gekennzeichnet, dass** die Offenend-Spinnvorrichtung (1) einen stationären Anschlag (34) aufweist, der bei geschlossener Spinnvorrichtung das auf der Schaltkontur (29) aufliegende, das Kontaktschuhgehäuse (50) tragende Federelement (35) überfasst und verhindert, dass der Knebel (31) bei geschlossener Spinnvorrichtung von der Betriebsstellung (A) in die Betriebsstellung (B) geschwenkt werden kann.

13. Verfahren zur Herstellung einer Auflösewalze nach Anspruch 1, **dadurch gekennzeichnet, dass** zunächst eine die Kontaktspuren (19) aufweisende Leiterfolie hergestellt wird, die anschließend auf einem vorzugsweise aus Kunststoff hergestellten Stützkörper festgelegt wird.

## Claims

1. Opening roller for an open-end spinning device of a textile machine, which can be secured in an easily detachable manner to a rear bearing shaft in a bearing bracket of an opening roller housing and comprises a single motor drive in the form of an external rotor,
**characterised in that**
in the region of the bearing shaft (17) of the opening roller (12) a contact track device (18) is arranged, which corresponds with contact shoes or pins (21) connected to a power supply (27) of an associated textile machine.

2. Opening roller according to claim 1, **characterised in that** the contact track device (18) comprises several, galvanically separated contact tracks (19).

3. Opening roller according to claim 1, **characterised in that** the contact track device (18) comprises a contact zone (20) arranged preferably in the region of the free end of the bearing shaft (17) of the opening roller (12), in which the contact tracks (19) are arranged in a ring.

4. Opening roller according to claim 1, **characterised in that** the contact track device (18) is arranged on or in a plastic body (48).

5. Opening roller according to claim 1, **characterised in that** the contact track device (18) is designed in connection with the contact shoes or pins (21) both for the transfer of electric drive power and for the transfer of control signals.

6. Opening roller according to claim 2, **characterised in that** the contract track device (18) in the installed position of the opening roller (12) projects into a contact shoe housing (50) such that the contact tracks (19) correspond with contact shoes or pins (21) which are arranged protected inside the contact shoe housing (50).

7. Opening roller according to claim 6, **characterised in that** the contact shoe housing (50) is mounted to be radially displaceable with respect to the bearing shaft (17) of the opening roller (12) and from a first operating position (A), in which the contact shoes or pins (21) are in contact with the contact tracks (19), can be moved into a second operating position (B) in which the contact shoes or pins (21) are not in contact with the contact tracks (19).

8. Opening roller according to claim 6, **characterised in that** the contact shoe housing (50) is secured to a spring element (35), preferably a leaf spring, which bears with preloading against a rotatably mounted switching contour (29) which has several switching surfaces (30A, 30B, 30C, 30D) of different heights.

9. Opening roller according to claim 8, **characterised in that** in the region of the opening roller housing (11) a toggle (31) is arranged which permits pivoting of the switching contour (29) from operating position (A) into operating position (B), in which the contact shoes or pins (21) are lifted from the contact tracks (19) and a fixing element (32) of a locking and unlocking device (26) is disengaged from a locking ring (33) on the bearing shaft (17) of the opening roller (12).

10. Opening roller according to claim 8, **characterised in that** the switching contour (29) is designed so that at the same time the contact shoe housing (50) and the fixing element (32) can be displaced by corresponding switching surfaces (30A, 30C; 30B, 30D).

11. Opening roller according to claim 10, **characterised in that** the fixing element (32) of the locking and unlocking device (26) is designed as a bar spring which in the operating position (A) lies in the locking ring (33) on the bearing shaft (17) of the opening roller (12) and fixes the opening roller (12) in the bearing bracket (12) both axially and against rotation.

12. Opening roller according to claim 8, **characterised in that** the open-end spinning device (1) comprises a stationary stop (34), which with a closed spinning device overgrips the spring element (35) lying on the switching contour (29) and supporting the contact shoe housing (50), and prevents the toggle (31) being pivoted in a closed spinning device from operating position (A) to operating position (B).

13. Method for producing an opening roller according to claim 1, **characterised in that** firstly a conductor film with the contact tracks (19) is produced, which is then secured onto a support body preferably made of plastic.

## Revendications

1. Cylindre défibreur pour un dispositif de filage à fibres libérées d'une machine textile, qui, à l'aide d'une tige de montage arrière, peut être fixé sur une console d'un carter de cylindre défibreur de façon à pouvoir être aisément démonté, et qui présente un entraînement par moteur électrique unique réalisé en tant que moteur à induit extérieur, **caractérisé en ce que**, dans la zone de la tige (17) du cylindre défibreur (12), est disposé un dispositif à pistes de contact (18) qui coïncide avec des patins ou des broches de contact (21) raccordés à une alimentation électrique (27) d'une machine textile associée.

2. Cylindre défibreur selon la revendication 1, **caractérisé en ce que** le dispositif à pistes de contact (18) comprend plusieurs pistes de contact (19) à séparation galvanique.

3. Cylindre défibreur selon la revendication 1, **caractérisé en ce que** le dispositif à pistes de contact (18) présente une zone de contact (20) située, de préférence, dans la zone de l'extrémité libre de la tige (17) du cylindre défibreur (12), dans laquelle les pistes de contact (19) sont disposées en forme d'anneau.

4. Cylindre défibreur selon la revendication 1, **caractérisé en ce que** le dispositif à pistes de contact (18) est disposé sur ou dans un corps en matière plastique (48).

5. Cylindre défibreur selon la revendication 1, **caractérisé en ce que** le dispositif à pistes de contact (18), associé aux patins ou aux broches de contact (21), est conçu aussi bien pour la transmission d'énergie motrice électrique qu'également pour la transmission de signaux de commande.

6. Cylindre défibreur selon la revendication 2, **caractérisé en ce que**, lorsque le cylindre défibreur (12) est monté, le dispositif à pistes de contact (18) s'encastre dans le boîtier (50) des patins de contact de telle sorte que les pistes de contact (19) coïncident avec des patins ou des broches de contact (21) qui sont à l'abri à l'intérieur du boîtier (50) des patins de contact.

7. Cylindre défibreur selon la revendication 6, **caractérisé en ce que** le boîtier (50) des patins de contact est monté de manière à pouvoir être déplacé radialement par rapport à la tige (17) du cylindre défibreur (12) et peut passer d'une première position de fonctionnement (A), dans laquelle les patins ou les broches de contact (21) sont en contact avec les pistes de contact (19), à une seconde position de fonctionnement (B), dans laquelle les patins ou les broches de contact (21) ne sont pas en contact avec les pistes de contact (19).

8. Cylindre défibreur selon la revendication 6, **caractérisé en ce que** le boîtier (50) des patins de contact est fixé sur un élément à ressort (35) réalisé, de préférence, en tant que ressort à lame, qui est appliqué avec précontrainte contre un profil de commutation (29) monté de façon rotative, lequel présente plusieurs surfaces de commutation (30A, 30B, 30C, 30D) de hauteur différente.

9. Cylindre défibreur selon la revendication 8, **caractérisé en ce qu'**une manette (31) est disposée dans la zone du carter (11) du cylindre défibreur, qui permet de faire pivoter le profil de commutation (29) de la position de fonctionnement (A) à une position de fonctionnement (B) dans laquelle les patins ou les broches de contact (21) sont soulevés des pistes de contact (19) et un élément d'immobilisation (32) d'un dispositif de verrouillage et de déverrouillage (26) n'est plus en prise avec une bague d'arrêt (33) sur la tige (17) du cylindre défibreur (12).

10. Cylindre défibreur selon la revendication 8, **caractérisé en ce que** le profil de commutation (29) est réalisé de telle sorte que des surfaces de commutation (30A, 30C ; 30B, 30D) de ce dernier permettent de déplacer simultanément le boîtier (50) des patins de contact et l'élément d'immobilisation (32).

11. Cylindre défibreur selon la revendication 10, **caractérisé en ce que** l'élément d'immobilisation (32) du dispositif de verrouillage et de déverrouillage (26) est réalisé en tant que barre de torsion qui, dans la position de fonctionnement (A), est logée dans la bague d'arrêt (33) sur la tige (17) du cylindre défibreur (12) et fixe axialement le cylindre défibreur (12) dans la console (14) et l'empêche également de tourner.

12. Cylindre défibreur selon la revendication 8, **caractérisé en ce que** le dispositif de filage à fibres libérées (1) présente une butée fixe (34) qui, lorsque le dispositif de filage est fermé, recouvre l'élément à ressort (35) reposant sur le profil de commutation (29) et portant le boîtier (50) des patins de contact et empêche de faire pivoter la manette (31) de la position de fonctionnement (A) à la position de fonctionnement (B) lorsque le dispositif de filage à fibres libérées est fermé.

13. Procédé pour fabriquer un cylindre défibreur selon la revendication 1, **caractérisé en ce que** l'on fabrique tout d'abord une feuille conductrice portant les pistes de contact (19), laquelle est ensuite fixée sur un support, de préférence, en matière plastique.
